# FASCICULE DE BREVET EUROPEEN

(11) **EP 3 235 968 B1**
(45) Date de publication et mention de la délivrance du brevet: **07.10.2020**
(21) Numéro de dépôt: 16382327.1
(22) Date de dépôt: 08.07.2016
(51) Int. Cl.: E04F 10/06

(54) **ENSEMBLE DE BRAS PIVOTANT POUR STORE ET PROCÉDÉ DE MONTAGE ASSOCIÉ**
ANORDUNG VON SCHWENKARMEN FÜR ROLLLADEN, UND ENTSPRECHENDES MONTAGEVERFAHREN
ASSEMBLY OF PIVOTING ARM FOR BLIND AND ASSOCIATED INSTALLATION METHOD

(30) Priorité: 21.04.2016 ES 201630502 U
(43) Date de publication de la demande: 25.10.2017
(73) Titulaire: Producciones Mitjavila, S.A.U., 17730 Girona (ES)
(72) Inventeur: MITJAVILA, Raymond, 17730 Girona (ES)
(74) Mandataire: Balder IP Law, S.L.

(56) Documents cités:
- EP-A1- 1 013 846
- EP-A1- 2 607 570
- DE-U1- 29 709 093
- ES-A1- 2 235 554
- NL-A- 7 804 443

## Description

### Secteur technique de l'invention

La présente invention concerne un store à bras pivotant dont les caractéristiques lui donnent plus de possibilités de montage que les bras de pivotement de l'art antérieur. En particulier, l'objet du bras de la présente invention permet de précharger l'élément élastique interne sans un outil propre/spécifique à cet effet. L'invention concerne également un procédé de montage de ce bras.

### Arrière-plan technique de l'invention

On connaît les ensembles de bras pivotants pour store, comprenant un bras et un support de bras destiné à être fixé à une structure fixe.

Le pivotement se fait moyennant une articulation axiale entre le support de bras et le bras qui permet de pivoter le bras par rapport au support de bras entre une position pliée et une position déployée.

Le bras est composé d'un profilé de bras, une extrémité d'articulation et d'une extrémité d'union à une barre d'extension de store.

L'articulation axiale comprend une surface cylindrique convexe et le bras comprend un élément de sollicitation du bras vers la position déployée. L'élément de sollicitation a une extrémité de fixation à l'extrémité d'union, un segment de câble enroulé sur la surface cylindrique convexe, une extrémité de fixation au support de bras et un ressort situé entre l'extrémité de fixation et le segment de câble.

Le câble est enroulé sur la surface convexe, qui est coaxiale avec l'axe d'articulation, de sorte que la longueur de l'élément de sollicitation a tendance à se raccourcir lorsque le bras se déplace vers la position déployée, c'est-à-dire que le bras aura tendance à tendre la toile du store, qui se déploiera par l'action du ressort. C'est-à-dire, que l'élément de sollicitation est tendu pour qu'il soit en équilibre en l'absence d'autres forces, le bras soit déployé.

Pour plier le store, l'enrouleur doit vaincre la force de traction de l'élément de sollicitation, de sorte que le store peut être soit plié, soit porté à la position rétractée.

Pour que le bras, ou les bras parce qu'en général il y en aura deux, puisse déployer la toile, et aussi la maintenir tendue, il est nécessaire que l'élément de sollicitation, qui est généralement un ressort hélicoïdal, soit fortement tendu pour assurer une force suffisante pour surmonter la résistance de la toile. Pour effectuer la précontrainte, il est nécessaire d'avoir un outil spécial, ce qui implique des limitations en ce qui concerne le lieu où on peut monter le bras.

Il arrive souvent qu'un client intermédiaire ait besoin de donner un aspect particulier au bras, en particulier de le peindre d'une certaine couleur. Toutefois, c'est le fabricant de bras qui dispose habituellement de l'outil de précharge du ressort, ce qui signifie que ce sera ce dernier qui devra peindre le bras avant de l'envoyer au client intermédiaire, qui n'a généralement pas l'outil. Cela signifie qu'il devra effectuer l'opération de peinture avant de l'envoyer au client intermédiaire, ce qui implique des coûts élevés de stockage et un traitement différencié, en particulier en ce qui concerne les séries limitées.

Par conséquent, il manque une solution technique qui permette aux clients intermédiaires la réception des bras démontés pour procéder eux-mêmes à leur donner une finition personnalisée, avant de monter le ressort, mais sans avoir à acquérir l'outil de tension et le personnel nécessaire pour l'utiliser.

NL 7 804 443 A décrit un ensemble de bras pivotant pour store, comprenant un bras et un support de bras destiné à être fixé à une structure fixe, comprenant une articulation axiale entre le support de bras et le bras qui permet de pivoter le bras par rapport au support de bras entre une position pliée et une position déployée, le bras étant pourvu d'un profilé de bras, d'une extrémité d'articulation et d'une extrémité d'union à une barre d'extension de store, l'articulation axiale étant pourvue d'une surface cylindrique convexe, l'ensemble comprenant un élément de sollicitation du bras vers la position déployée, l'élément de sollicitation étant pourvu d'une première extrémité de fixation à l'extrémité d'union, un segment de câble enroulé sur la surface cylindrique convexe, une seconde extrémité de fixation destinée à être fixé par rapport au support de bras, un ressort arrangé entre la première extrémité de fixation et le segment de câble.

### Description de l'invention

Pour surmonter les inconvénients de l'art antérieur, la présente invention propose un ensemble de bras pivotant pour store, comprenant un bras et un support de bras destiné à être fixé à une structure fixe, comprenant une articulation axiale entre le support de bras et le bras qui permet de pivoter le bras par rapport au support de bras entre une position pliée et une position déployée, le bras étant pourvu d'un profilé de bras, d'une extrémité d'articulation et d'une extrémité d'union à une barre d'extension de store, l'articulation axiale étant pourvue d'une surface cylindrique convexe et coaxiale avec l'axe d'articulation, le bras comprenant un élément de sollicitation du bras vers la position déployée, l'élément de sollicitation étant pourvu d'une extrémité de fixation à l'extrémité d'union, un segment de câble enroulé sur la surface cylindrique convexe, une extrémité de fixation destinée à être fixée par rapport au support de bras et un ressort situé disposé entre l'extrémité de fixation et le segment de câble, l'ensemble comprenant un segment de longueur réglable entre l'extrémité de fixation à l'extrémité d'union et le ressort, l'extrémité d'articulation comprenant un corps cylindrique creux à axe coïncidant avec l'axe d'articulation et une extension d'emboîtage dans le profilé de bras perpendiculaire à l'axe d'articulation, l'ensemble comprenant une bague pourvue de la surface cylindrique convexe et d'un ancrage de l'extrémité de fixation de l'élément de sollicitation, la bague étant partiellement située sur un de ses côtés dans le corps cylindrique creux d'ancrage de l'extrémité d'articulation, la bague étant sur l'autre de ses côtés pourvue de saillies, le support de bras comprenant un corps cylindrique pourvu de creux de formes complémentaires aux saillies, de sorte que la coopération entre les saillies et les creux bloquent la rotation de la bague.

Ainsi, il n'est plus nécessaire pour l'étape d'assemblage de disposer d'un outil spécialisé comme mentionné avant, de sorte que le bras peut être monté n'importe où l'on dispose des moyens pour régler la longueur du segment de longueur réglable. Par l'utilisation de cette bague en tant que pièce intermédiaire, le montage de l'ensemble est facilité car la fixation de l'extrémité du câble se fait en deux étapes, d'abord une immobilisation par rapport à la bague, puis une immobilisation de la bague par rapport au support de bras.

Dans certaines réalisations, le segment de longueur réglable est composé d'un tube taraudé intérieurement et une tige taraudée ou vis vissé sur le tube.

Il s'agit d'une réalisation très simple du segment de longueur réglable qui peut être facilement logée à l'intérieur du profilé de bras.

Dans certaines réalisations, l'extrémité d'union à une barre d'extension de store est pourvue d'un premier segment d'emboîtage dans le profilé de bras, d'un second segment oblique par rapport au premier segment et d'un troisième segment parallèle au premier segment, l'extrémité d'union étant pourvue d'un trou traversant parallèle au premier segment et au niveau de la transition entre le premier segment et le second segment.

La tige taraudée ou vis est introduite dans le trou traversant de l'extrémité d'union, la tête de la tige taraudée ou vis étant dotée d'une forme appropriée pour le maniement avec un outil, la tête étant accessible de l'extérieur.

Avec ces caractéristiques il est possible d'accéder facilement à l'extrémité de la tige taraudée ou vis pour le réglage de la tension de l'élément de sollicitation.

Dans certaines réalisations, la bague comprend un canal périmétrique pour le logement du segment de câble enroulé.

Dans certaines réalisations, l'ancrage de l'extrémité de fixation de l'élément de sollicitation est une cavité dans la bague en communication avec le canal périmétrique.

Dans certaines réalisations, la bague comprend un canal traversant axial pour le passage d'une vis d'accouplement entre l'extrémité du bras et le support de bras.

Dans certaines réalisations, les creux du corps cylindrique délimitent entre eux des nervures ayant la forme d'un T, de sorte qu'elles permettent seulement l'emboîtage des saillies de la bague dans une position.

Dans certaines réalisations, la bague est en plastique.

L'invention est aussi relative à un procédé d'accouplement d'un ensemble de bras pivotant pour store selon n'importe laquelle des variantes pourvues d'une bague, comprenant les étapes de:
- Introduire l'élément de sollicitation dans le bras;
- Enrouler le segment de câble sur la surface cylindrique convexe de la bague;
- Fixer l'extrémité de fixation à la bague;
- Introduire la bague dans le corps cylindrique du bras;
- Introduire les saillies de la bague dans les creux du corps cylindrique du support de bras;
- Fixer l'extrémité de fixation à l'extrémité d'union;
- Régler la longueur du segment de longueur réglable.

### Brève description des dessins

Pour compléter la description et dans le but d'aider à une meilleure compréhension des caractéristiques de l'invention, selon un exemple de réalisation pratique de celle-ci en tant que partie intégrante de la description, voici un jeu de dessins pour illustrer non limitativement l'invention, où est représenté:
La figure 1 est une perspective de l'ensemble monté.
La figure 2 est une vue analogue à la figure 1, mais ici le profilé de bras a été retiré de sorte que l'on puisse apprécier la disposition interne du ressort et du segment de longueur réglable.
La figure 3 est un agrandissement de l'extrémité d'union du bras à la barre frontale du store (non représenté).
La figure 4 montre une pièce formant l'extrémité d'articulation d'un bras, ne faisant pas partie de l'invention.
La figure 5 montre l'emboîtage du support de bras sur l'extrémité d'articulation, ne faisant pas partie de l'invention.
La figure 6 est analogue à la figure 5, mais ici le support de bras et l'extrémité d'articulation ont été fixés par une vis et un couvercle a été mis en place pour cacher la tête de vis, ne faisant pas partie de l'invention.
La figure 7 montre un support de bras ne faisant pas partie de l'invention.
La figure 8 montre la disposition de l'extrémité d'un élément de sollicitation ne faisant pas partie de l'invention.
La figure 9 montre une articulation de bras ne faisant pas partie de l'invention, montée.
La figure 10 montre, selon l'invention, la position relative de la bague par rapport au support de bras.
La figure 11 montre le support de bras pourvu d'un creux de blocage de la bague.
La figure 12 montre l'emboîtement de la bague sur l'extrémité du bras.
Les figures 13 et 14 montrent l'extrémité de bras et le support de bras couplés, avec interposition de la bague.
La figure 15 montre en vue éclatée l'ensemble extrémité de bras, support de bras et bague.
La figure 16 montre dans son ensemble l'élément de sollicitation.
Les figuras 17 et 18 montrent l'ancrage de l'élément de sollicitation dans la bague.
Les figures 19 a 21 montrent des détails de la bague, tels que les creux de blocage sur le support de bras, le canal d'insertion du segment de câble enroulé, la cavité/entaille de blocage de l'extrémité du câble, et sa forme d'enveloppe cylindrique pour l'emboîtage dans des cavités complémentaires de l'extrémité de bras et du support de bras.

### Description de modes de réalisation de l'invention

Comme on peut l'apprécier sur la figure 1, l'invention est relative à un ensemble de bras pivotant pour store (non représenté), comprenant un bras 1 et un support de bras 2 destiné à être fixé à une structure fixe.

Sur la figure seulement un bras 1 a été représenté, mais évidemment, il y aura un autre bras complémentaire à axe A coïncidant.

Cette articulation axiale A entre le support de bras 2 et le bras 1 permet de pivoter le bras 1 par rapport au support de bras 2 entre une position pliée, celle qui est montrée sur la figure 9 et une position déployée.

Le bras 1 est composé d'un profilé de bras 11, d'une extrémité d'articulation 12 et d'une extrémité d'union 13 à une barre d'extension de store. Dans ce cas, l'extrémité d'union 13 se finit par une zone d'appui formée par deux surfaces formant un V pour l'appui à pression de la barre d'extension frontale du store.

Comme on peut l'apprécier sur la figure 8, l'articulation axiale A ne faisant pas partie de l'invention comprend une surface cylindrique S convexe, dont la fonction sera expliquée par la suite.

Comme on peut l'apprécier sur la figure 2, le bras comprend un élément de sollicitation 3 du bras vers la position déployée. Cet élément de sollicitation 3 est à son tour formé d'une extrémité de fixation 31 à l'extrémité d'union 13, d'un segment de câble 32 enroulé sur la surface cylindrique convexe, d'une extrémité de fixation 33 au support de bras 2 et d'un ressort 34 disposé entre l'extrémité de fixation 31 et le segment de câble 32.

Alors, lorsqu' on fait pivoter le bras autour de l'axe de rotation A, l'élément de sollicitation est forcé d'augmenter ou de réduire sa longueur, selon le sens de rotation, et donc de modifier l'état de tension du ressort 34. Ceci est dû au fait que l'extrémité du câble est enroulée sur la surface convexe, qui est concentrique avec l'axe d'articulation.

Selon la présente invention, l'ensemble comprend un segment de longueur réglable 35 entre l'extrémité de fixation 31 à l'extrémité d'union 13 et le ressort 34. Ce segment de longueur réglable permet de monter dans le bras l'élément de sollicitation sans tensions élevées, de sorte que, une fois monté, il est possible de régler la tension du ressort en utilisant le segment de longueur réglable 35.

Comme on peut l'apprécier sur la figure 3 par exemple, le segment de longueur réglable 35 est composé d'un tube 37 taraudé intérieurement et d'une tige taraudée ou vis 36 vissée sur le tube 37. Alors, pour mettre en tension le ressort 34, il suffit de visser la vis 36 sur le tube 37.

Pour pouvoir tarauder confortablement, la configuration de l'extrémité d'union 13 décrite par la suite est prévue.

Spécifiquement, comme on le montre sur la figure 3, l'extrémité d'union 13 est pourvue d'un premier segment 131 d'emboîtage dans le profilé de bras 11, d'un second segment 132 oblique par rapport au premier segment 131 et d'un troisième segment 133 parallèle au premier segment 131.

Au niveau de la transition entre les segments premier 131 et second 132, il y a un trou traversant 134 parallèle au premier segment 131 et les segments, on peut accéder à la tête de la vis 36 pour la mise en tension de l'élément de sollicitation.

Pour cela, la tête 361 de la tige taraudée ou vis 36 est pourvue d'une forme appropriée pour le maniement avec un outil.

Comme on peut l'apprécier sur la figure 4, l'extrémité d'articulation 12 ne faisant pas partie de l'invention comprend un corps cylindrique 121 creux à axe coïncidant avec l'axe d'articulation A et une extension 122 d'emboîtage dans le profilé de bras 11 perpendiculaire à l'axe d'articulation A.

Le cylindre d'articulation a un canal axial 125 traversant pour le passage d'une vis de fixation de l'articulation A.

Le support de bras 2 comprend un corps cylindrique 21 de diamètre coïncidant avec le corps cylindrique 121 de l'extrémité d'articulation 12.

Selon l'invention, et comme il est montré sur les figures 10 à 21, l'ensemble comprend une bague 4 pourvue sur sa surface externe de la surface cylindrique convexe et d'un ancrage 42 de l'extrémité de fixation 33 de l'élément de sollicitation 3.

Comme il est montré sur la figure 12, cette bague 4 est partiellement sur un de ses côtés dans le corps cylindrique 121 creux d'ancrage de l'extrémité d'articulation 12, de sorte qu'elle puisse tourner dans son intérieur, puis la bague est fixée par rapport au support de bras 2.

En outre, comme il est illustré sur la figure 12, la bague 4 comporte de l'autre côté de celle-ci des saillies 43. Comme on peut l'apprécier sur la figure 11, le support de bras 2 comprend un corps cylindrique 21 pourvu de creux 26 de formes complémentaires aux saillies, de sorte que la coopération entre les saillies 43 et les creux 26 bloquent la rotation de la bague 4.

Pour assurer un bon positionnement du segment de câble enroulé 32 dans la bague 4, celui-ci comprend un canal périmétrique 44 pour le logement du segment de câble 32 enroulé, menant à une cavité 42 dans la bague 4.

Comme on peut l'apprécier sur la figure 15, les creux 26 du corps cylindrique délimitent entre eux des nervures 27 ayant la forme d'un T, de sorte qu'ils permettent seulement l'emboîtage des saillies 43 de la bague dans une position. Sur la figure 21 on peut voir que les saillies délimitent entre elles la forme d'un T complémentaire. Ainsi, il se forme un dispositif de montage détrompeur, de sorte que l'extrémité du câble sera toujours correctement montée.

Comme on voit sur la figure 15, la bague comprend aussi un canal traversant axial 41 pour le passage d'une vis d'accouplement T entre l'extrémité du bras 12 et le support de bras 2.

Le procédé d'accouplement de l'ensemble de bras pivotant pour store selon l'invention est réalisé suivant ces étapes:
- Introduire l'élément de sollicitation 3 dans le bras 1;
- Enrouler le segment de câble 32 sur la surface cylindrique S convexe de la bague 4;
- Fixer l'extrémité de fixation 33 à la bague 4;
- Introduire la bague 4 dans le corps cylindrique 121 du bras 1;
- Introduire les saillies 43 de la bague 4 dans les creux du corps cylindrique 21 du support de bras 2;
- Fixer l'extrémité de fixation 31 à l'extrémité d'union 13;
- Régler la longueur du segment de longueur réglable 35.

Ce procédé est très simple et commode pour l'usager, car il permet d'éviter des erreurs de montage et de travailler sans des éléments mis sous tension.

D'un autre côté, ce corps cylindrique 21 est pourvu d'un trou de fixation traversant 25 coïncidant axialement avec le canal axial 125 traversant du cylindre d'articulation 123, le trou de fixation traversant 25 étant élargi pour l'appui d'une tête de vis.

Finalement, comme il est montré sur la figure 7, le support de bras 2 ne faisant pas partie de l'invention comprend une première plaque de fixation 23 jointe au corps cylindrique 21 et contenue dans un plan perpendiculaire à l'axe d'articulation A, et une seconde plaque de fixation 24 jointe à la première plaque de fixation 23 par un bord, le plan de la seconde plaque de fixation 24 étant parallèle à l'axe d'articulation A.

## Revendications

1. Ensemble de bras pivotant pour store, comprenant un bras (1) et un support de bras (2) destiné à être fixé à une structure fixe, comprenant une articulation axiale (A) entre le support de bras (2) et le bras (1) qui permet de pivoter le bras (1) par rapport au support de bras (2) entre une position pliée et une position déployée, le bras (1) étant pourvu d'un profilé de bras (11), d'une extrémité d'articulation (12) et d'une extrémité d'union (13) à une barre d'extension de store, l'articulation axiale (A) étant pourvue d'une surface cylindrique convexe, l'ensemble comprenant un élément de sollicitation (3) du bras vers la position déployée, l'élément de sollicitation (3) étant pourvu d'une première extrémité de fixation (31) à l'extrémité d'union (13), un segment de câble (32) enroulé sur la surface cylindrique convexe, une seconde extrémité de fixation (33) destinée à être fixé par rapport au support de bras (2), un ressort (34) arrangé entre la première extrémité de fixation (31) et le segment de câble (32), **caractérisé en ce qu'**il comprend un segment de longueur réglable (35) entre la première extrémité de fixation (31) à l'extrémité d'union (13) et le ressort (34), et **en ce que** l'extrémité d'articulation (12) comprend un corps cylindrique (121) creux à axe coïncident avec l'axe d'articulation (A) et une extension (122) d'emboîtage dans le profilé de bras (11) perpendiculaire á l'axe d'articulation (A), l'ensemble comprenant une bague (4) pourvue sur sa surface externe de la surface cylindrique convexe et d'un ancrage (42) de l'extrémité de fixation (33) de l'élément de sollicitation (3), la bague (4) étant partiellement arrangée sur un de ses côtés dans le corps cylindrique (121) creux d'ancrage de l'extrémité d'articulation (12), la bague (4) étant sur l'autre de ses côtés pourvue de saillies (43), le support de bras (2) comprenant un corps cylindrique (21) pourvu de creux (26) de formes complémentaires aux saillies, de sorte que la coopération entre les saillies (43) et les creux (26) bloquent la rotation de la bague (4).

2. Ensemble selon la revendication 1, dans lequel le segment de longueur réglable (35) est composé d'un tube (37) taraudé intérieurement et une tige taraudée ou vis (36) vissé sur le tube (37).

3. Ensemble selon l'une quelconque des revendications antérieures, dans lequel l'extrémité d'union (13) à une barre d'extension de store est pourvue d'un premier segment (131) d'emboîtage dans le profilé de bras (11), d'un second segment (132) oblique par rapport au premier segment (131) et d'un troisième segment (133) parallèle au premier segment (131), l'extrémité d'union étant pourvue d'un trou traversant (134) parallèle au premier segment (131) et au niveau de la transition entre les segments premier (131) et second (132).

4. Ensemble selon les revendications 2 et 3, dans lequel la tige taraudée ou vis (36) est introduite dans le trou traversant (134) de l'extrémité d'union (13), étant la tête (361) de la tige taraudée ou vis (36) pourvue d'une forme appropriée pour l'actionnement avec un outil, la tête (361) étant accessible de l'extérieur.

5. Ensemble selon la revendication 1, dans lequel la bague (4) comprend un canal périmétrique (44) pour le logement du segment de câble (32) enroulé.

6. Ensemble selon la revendication 5, dans lequel l'ancrage (42) de la seconde extrémité de fixation (33) de l'élément de sollicitation (3) est une cavité dans la bague en communication avec le canal périmétrique (44).

7. Ensemble selon quelconque des revendications 1 à 6, dans lequel les creux (26) du corps cylindrique délimitent entre elles des nervures (27) ayant la forme d'un T, de sorte que elles permettent seulement l'emboîtage des saillies (43) de la bague dans une position.

8. Ensemble selon quelconque des revendications 1 à 6, dans lequel la bague comprend un canal traversant axial (41) pour le passage d'une vis d'accouplement (T) entre l'extrémité du bras (12) et le support de bras (2) et dans lequel la bague (4) est en plastique.

9. Procédé d'accouplement d'un ensemble de bras pivotant pour store selon quelconque des revendications 1 à 8, comprenant les suivantes étapes:
- Introduire l'élément de sollicitation (3) dans le bras (1);
- Enrouler le segment de câble (32) sur la surface cylindrique convexe de la bague (4);
- Fixer la seconde extrémité de fixation (33) à la bague (4);
- Introduire la bague (4) dans le corps cylindrique (121) du bras (1);
- Introduire les saillies (43) de la bague (4) dans les creux du corps cylindrique (21) du support de bras (2);
- Fixer l'extrémité de fixation (31) à l'extrémité d'union (13);
- Régler la longueur du segment de longueur réglable (35).

## Patentansprüche

1. Schwenkarmanordnung für eine Rollblende, umfassend einen Arm (1) und eine Armstütze (2), die zur Befestigung an einer festen Struktur bestimmt ist, umfassend ein Axialgelenk (A) zwischen der Armstütze (2) und dem Arm (1), das ein Schwenken des Arms (1) bezüglich der Armstütze (2) zwischen einer umgeklappten Position und einer ausgebrachten Position gestattet, wobei der Arm (1) mit einem Armprofil (11), einem Gelenkende (12) und einem Ende (13) zum Verbinden mit einer Rollblendenverlängerungsstange versehen ist, wobei das Axialgelenk (A) mit einer konvexen zylindrischen Fläche versehen ist, wobei die Anordnung ein Element (3) zum Vorspannen des Arms zu der ausgebrachten Position umfasst, wobei das Vorspannungselement (3) mit einem ersten Ende (31) zum Befestigen an dem Verbindungsende (13), einem Kabelsegment (32), das auf der konvexen zylindrischen Fläche aufgewickelt ist, einem zweiten Befestigungsende (33), das bezüglich der Armstütze (2) befestigt werden soll, und einer Feder (34), die zwischen dem ersten Befestigungsende (31) und dem Kabelsegment (32) angeordnet ist, versehen ist, **dadurch gekennzeichnet, dass** sie ein Segment (35) mit einstellbarer Länge zwischen dem ersten Ende (31) zum Befestigen an dem Verbindungsende (13) und der Feder (34) umfasst und dass das Gelenkende (12) einen zylindrischen Hohlkörper (121) mit einer Achse, die mit der Gelenkachse (A) zusammenfällt, und eine Verlängerung (122) zum Einschieben in das Armprofil (11) senkrecht zur Gelenkachse (A) umfasst, wobei die Anordnung einen Ring (4) umfasst, der auf seiner Außenfläche mit der konvexen zylindrischen Fläche und mit einer Verankerung (42) des Befestigungsendes (33) des Vorspannungselements (3) versehen ist, wobei der Ring (4) auf einer seiner Seiten teilweise in dem zylindrischen Hohlkörper (121) zur Verankerung des Gelenkendes (12) angeordnet ist, wobei der Ring (4) auf der anderen seiner Seiten mit Vorsprüngen (43) versehen ist, wobei die Armstütze (2) einen zylindrischen Körper (21) umfasst, der mit Ausnehmungen (26) mit zu den Vorsprüngen komplementären Formen versehen ist, so dass das Zusammenwirken zwischen den Vorsprüngen (43) und den Ausnehmungen (26) die Drehung des Rings (4) blockiert.

2. Anordnung nach Anspruch 1, wobei das Segment (35) mit einstellbarer Länge aus einem Rohr (37) mit Innengewinde und einer Gewindestange oder Schraube (36), die auf das Rohr (37) geschraubt ist, gebildet ist.

3. Anordnung nach einem der vorhergehenden Ansprüche, wobei das Ende (13) zum Verbinden mit einer Rollblendenverlängerungsstange mit einem ersten Segment (131) zum Einschieben in das Armprofil (11), mit einem zweiten Segment (132), das bezüglich des ersten Segments (131) schräg ist, und einem dritten Segment (133), das parallel zu dem ersten Segment (131) verläuft, versehen ist, wobei das Verbindungsende mit einem Durchgangsloch (134) versehen ist, das parallel zu dem ersten Segment (131) und am Übergang zwischen dem ersten (131) und dem zweiten (132) Segment verläuft.

4. Anordnung nach den Ansprüchen 2 und 3, wobei die Gewindestange oder Schraube (36) in dem Durchgangsloch (134) des Verbindungsendes (13) eingeführt ist, wobei der Kopf (361) der Gewindestange oder Schraube (36) mit einer geeigneten Form zum Zusammenwirken mit einem Werkzeug versehen ist, wobei der Kopf (361) von außen zugänglich ist.

5. Anordnung nach Anspruch 1, wobei der Ring (4) einen Umfangskanal (44) zur Aufnahme des gewickelten Kabelsegments (32) umfasst.

6. Anordnung nach Anspruch 5, wobei die Verankerung (42) des zweiten Befestigungsendes (33) des Vorspannungselements (3) ein Hohlraum in dem Ring ist, der mit dem Umfangskanal (44) in Verbindung steht.

7. Anordnung nach einem der Ansprüche 1 bis 6, wobei die Ausnehmungen (26) des zylindrischen Körpers zwischen sich Rippen (27) begrenzen, die eine T-Form aufweisen, so dass sie das Einschieben der Vorsprünge (43) des Rings nur in einer Position gestatten.

8. Anordnung nach einem der Ansprüche 1 bis 6, wobei der Ring einen axialen Durchgangskanal (41) für das Passieren einer Kupplungsschraube (T) zwischen dem Ende (12) des Arms und der Armstütze (2) umfasst und wobei der Ring (4) aus Kunststoff besteht.

9. Verfahren zur Kupplung einer Schwenkarmanordnung für eine Rollblende nach einem der Ansprüche 1 bis 8, das die folgenden Schritte umfasst:
- Einführen des Vorspannungselements (3) in den Arm (1) ;
- Aufwickeln des Kabelsegments (32) auf die konvexe zylindrische Fläche des Rings (4);
- Befestigen des zweiten Befestigungsendes (33) an dem Ring (4);
- Einführen des Rings (4) in den zylindrischen Körper (121) des Arms (1);
- Einführen der Vorsprünge (43) des Rings (4) in die Ausnehmungen des zylindrischen Körpers (21) der Armstütze (2);
- Befestigen des Befestigungsendes (31) an dem Verbindungsende (13);
- Einstellen der Länge des Segments (35) mit einstellbarer Länge.

## Claims

1. Swing-arm assembly for an awning, comprising an arm (1) and an arm support (2) intended to be fastened to a fixed structure, comprising an axial articulation (A) between the arm support (2) and the arm (1) that makes it possible to pivot the arm (1) with respect to the arm support (2) between a folded position and a deployed position, the arm (1) being provided with a profiled arm element (11), an articulation end (12) and an end (13) for joining to an awning extension bar, the axial articulation (A) being provided with a convex cylindrical surface, the assembly comprising an element (3) for urging the arm towards the deployed position, the urging element (3) being provided with a first end (31) for fastening to the joining end (13), a cable segment (32) wound around the convex cylindrical surface, a second fastening end (33) intended to be fixed with respect to the arm support (2), a spring (34) arranged between the first fastening end (31) and the cable segment (32), **characterized in that** it comprises an adjustable-length segment (35) between the first end (31) for fastening to the joining end (13) and the spring (34), and **in that** the articulation end (12) comprises a hollow cylindrical body (121) of axis coincident with the articulation axis (A) and an extension (122) for fitting in the profiled arm element (11) perpendicular to the articulation axis (A), the assembly comprising a ring (4) provided on its external surface of the convex cylindrical surface and an anchor (42) for the fastening end (33) of the urging element (3), the ring (4) being partially arranged, on one of its sides, in the hollow cylindrical body (121) for anchoring the articulation end (12), the ring (4) being provided, on the other of its sides, with protrusions (43), the arm support (2) comprising a cylindrical body (21) provided with recesses (26) with complementary shapes to the protrusions, such that the engagement of the protrusions (43) and the recesses (26) blocks the rotation of the ring (4).

2. Assembly according to Claim 1, wherein the adjustable-length segment (35) is made up of an internally threaded tube (37) and a threaded rod or screw (36) screwed onto the tube (37).

3. Assembly according to either one of the preceding claims, wherein the end (13) for joining to an awning extension bar is provided with a first segment (131) for fitting in the profiled arm element (11), with a second segment (132) that is oblique with respect to the first segment (131), and with a third segment (133) parallel to the first segment (131), the joining end being provided with a through-hole (134) parallel to the first segment (131) and at the transition between the first (131) and second (132) segments.

4. Assembly according to Claims 2 and 3, wherein the threaded rod or screw (36) is introduced into the through-hole (134) in the joining end (13), the head (361) of the threaded rod or screw (36) being provided with a shape appropriate for actuation with a tool, the head (361) being accessible from the outside.

5. Assembly according to Claim 1, wherein the ring (4) comprises a peripheral channel (44) for accommodating the wound cable segment (32).

6. Assembly according to Claim 5, wherein the anchor (42) of the second fastening end (33) of the urging element (3) is a cavity in the ring in communication with the peripheral channel (44).

7. Assembly according to any one of Claims 1 to 6, wherein the recesses (26) in the cylindrical body delimit T-shaped ribs (27) between one another, such that they allow the protrusions (43) of the ring to be fitted only in one position.

8. Assembly according to any one of Claims 1 to 6, wherein the ring comprises an axial through-channel (41) for the passage of a coupling screw (T) between the end of the arm (12) and the arm support (2), and wherein the ring (4) is made of plastic.

9. Method for coupling a swing-arm assembly for an awning according to any one of Claims 1 to 8, comprising the following steps:
- introducing the urging element (3) into the arm (1);
- winding the cable segment (32) around the convex cylindrical surface of the ring (4);
- fastening the second fastening end (33) to the ring (4) ;
- introducing the ring (4) into the cylindrical body (121) of the arm (1);
- introducing the protrusions (43) of the ring (4) into the recesses in the cylindrical body (21) of the arm support (2);
- fastening the fastening end (31) to the joining end (13) ;
- adjusting the length of the adjustable-length segment (35).
